# DEMANDE DE BREVET EUROPEEN

(11) **EP 4 685 771 A1**
(43) Date de publication de la demande: **28.01.2026**
(21) Numéro de dépôt: 25191581.5
(22) Date de dépôt: 24.07.2025
(51) Int. Cl.: G08G 5/21, G08G 5/22, G08G 5/51, G08G 5/72

(54) **PROCÉDÉ ET SYSTÈME DE DÉTERMINATION DE ZONES À RISQUE AUTOUR D'UN AÉRONEF**

(30) Priorité: 25.07.2024 FR 2408244
(71) Demandeur: Airbus Operations (S.A.S.), 31060 Toulouse Cedex 9 (FR)
(72) Inventeur: LACAMPAGNE, Matthieu, 31060 TOULOUSE (FR)
(74) Mandataire: Cabinet Le Guen Maillet

(57) **Abrégé**

La présente divulgation concerne un procédé de détermination d'au moins une zone à risque dans une zone autour d'un aéronef pendant une exécution d'opérations au sol autour de et/ou sur l'aéronef. Ce procédé comprend, à réception d'une demande de détermination d'au moins une zone à risque : obtenir (402) des premières informations représentatives d'au moins un élément source d'au moins un risque, ainsi qu'une information de contexte opérationnel représentative d'un contexte opérationnel de l'aéronef pendant lesdites opérations au sol, déterminer (403) ladite zone à risque et une localisation ce celle-ci, puis transmettre (404) ladite localisation pour signaler une présence de ladite au moins une zone à risque en ladite localisation déterminée à un personnel évoluant sur et/ou autour de l' aéronef pendant lesdites opérations au sol. Il est possible d'identifier une ou plusieurs zones à risques et de les localiser dans une zone autour de l'aéronef pour un ou plusieurs risques associés à divers dangers pouvant être rencontrés pendant des opérations au sol.

## Description

### DOMAINE TECHNIQUE

Le domaine technique concerne un procédé et un système de détermination de zones à risque dans une zone autour d'un aéronef pendant les phases au sol. En particulier, la présente divulgation concerne l'identification, puis la localisation de ces zones à risque pour les signaler au personnel évoluant autour et/ou sur l'aéronef pendant les phases au sol.

### ETAT DE LA TECHNIQUE ANTERIEURE

Le développement de nouvelles technologies dans le domaine de l'aviation entraîne également l'apparition de nouveaux risques (e.g., risque d'explosion, d'incendie, de phénomène de souffle moteurs ou « *jet blast* » en anglais...) pour les personnels, notamment les personnels au sol, évoluant autour et/ou sur l'aéronef lors des phases au sol (e.g., roulage, stationnement, ravitaillement...).

Afin d'assurer la sécurité du personnel, et pour prévenir tout risque de danger, le personnel doit posséder des qualifications particulières, ainsi que des équipements dédiés spécifiques, afin d'être autorisé à pénétrer dans des zones dites « à risque » dans lesquelles il y a un risque de danger (e.g., risque d'atmosphère explosive).

Cependant, certains de ces dangers ne sont pas visibles ou détectables directement par le personnel. C'est le cas, par exemple de la présence de vapeurs de kérosène ou de la présence de dihydrogène gazeux dans l'atmosphère. Ainsi, il peut être difficile pour le personnel de déterminer la localisation et la dimension de ces zones à risque autour de l'aéronef, et donc de savoir s'il possède les qualifications et les équipements adéquats pour y évoluer.

La situation peut être améliorée. Il est notamment souhaitable de fournir une solution qui permette de déterminer quelles sont les zones à risque autour de l'aéronef, ainsi que leur localisation et, le cas échéant, leur dimension, afin de pouvoir les signaler au personnel évoluant autour et/ou sur l'aéronef pendant les phases au sol.

### EXPOSE DE L'INVENTION

Il est proposé ici un procédé de détermination d'au moins une zone à risque dans une zone autour d'un aéronef pendant une exécution d'opérations au sol autour de et/ou sur l'aéronef, le risque correspondant à un risque de danger, à l'intérieur de ladite zone à risque, pour des personnels évoluant autour et/ou sur l'aéronef, ledit procédé étant exécuté par un système de détermination de zones à risques comprenant de la circuiterie électronique, configurée pour : à réception d'une demande de détermination d'au moins une zone à risque :
- obtenir des premières informations représentatives d'au moins un élément source d'au moins un risque ,
- obtenir une information de contexte opérationnel représentative d'un contexte opérationnel de l' aéronef pendant lesdites opérations au sol,
- déterminer, à partir desdites premières informations et de ladite information de contexte opérationnel, ladite zone à risque et une localisation de ladite au moins une zone à risque ;
- transmettre ladite localisation de ladite au moins une zone à risque pour signaler une présence de ladite au moins une zone à risque en ladite localisation déterminée à un personnel évoluant sur et/ou autour de l'aéronef pendant lesdites opérations au sol.

Ainsi, il est possible d'identifier une ou plusieurs zones à risques pour des personnels évoluant autour et/ou sur l'aéronef et de les localiser dans une zone autour de l'aéronef pour un ou plusieurs risques associés à divers dangers pouvant être rencontrés pendant des opérations au sol. Avantageusement, il est possible d'avertir le personnel au sol ou naviguant de la localisation de ces zones à risque et ainsi d'alerter sur la nécessité de posséder des qualifications et des équipements en adéquation avec la gestion du ou des risques des zones ainsi identifiées.

Selon un mode de réalisation, le risque correspond à au moins un risque parmi :
- un risque associé à un danger d'atmosphère explosive lié aux vapeurs de kérosène ou à la présence de dihydrogène dans l'atmosphère ;
- un risque associé à un danger de type « mécanique » lié à l'actionnement des éléments mobiles de l'aéronef comme un train d'atterrissage ou un système d'inversion de poussée ;
- un risque associé à un danger de type « moteur » lié à un phénomène de souffle des moteurs, ou de prise d'air des moteurs ;
- un risque associé à un danger de type « électrique » lié à un phénomène électrique autour de l'aéronef.

Selon un mode de réalisation particulier, ladite information de contexte opérationnel est obtenue à partir d'une sélection dans une liste de scénarios opérationnels comprenant au moins un scénario.

Selon un mode de réalisation particulier, ladite demande de détermination de ladite au moins une zone à risque provient :
- d'une interface homme-machine d'une cabine de pilotage dudit aéronef,
- d'une interface homme-machine intégrée à l'aéronef et accessible par une trappe pratiquée dans le fuselage de l'aéronef, ou
- d'une interface homme-machine d'un centre de contrôle.

Selon un mode de réalisation particulier, le procédé comprend en outre : réceptionner une confirmation de détermination de ladite au moins une zone à risque en provenance : de l'interface homme-machine de la cabine de pilotage de l'aéronef, de l'interface homme-machine intégrée à l'aéronef et accessible par la trappe, ou de l'interface homme-machine du centre de contrôle.

Selon un mode de réalisation particulier, transmettre ladite localisation de ladite au moins une zone à risque comprend : transmettre ladite localisation déterminée à des équipements embarqués dans l'aéronef et/ou des équipements de support au sol.

Selon un mode de réalisation particulier, les équipements embarqués dans l'aéronef et les équipements de support au sol sont choisis parmi :
- des émetteurs lasers,
- des radars photoniques,
- des avertisseurs sonores.

Selon un mode de réalisation particulier, le procédé comprend en outre : afficher par lesdits équipements embarqués dans l'aéronef et/ou les équipements de support au sol, un contour de ladite au moins une zone à risque, ou une surface de ladite au moins une zone à risque.

Il est également proposé ici un système de détermination d'au moins une zone à risque dans une zone autour d'un aéronef pendant une exécution d'opérations au sol autour de et/ou sur l'aéronef, le risque correspondant à un risque de danger, à l'intérieur de ladite zone à risque, pour des personnels évoluant autour et/ou sur l'aéronef. Le système de détermination de zones à risques comprend de la circuiterie électronique, configurée pour : à réception d'une demande de détermination d'au moins une zone à risque :
- obtenir des premières informations représentatives d'au moins un élément source d'au moins un risque ,
- obtenir une information de contexte opérationnel représentative d'un contexte opérationnel de l' aéronef pendant lesdites opérations au sol,
- déterminer, à partir desdites premières informations et de ladite information de contexte opérationnel, ladite zone à risque et une localisation de ladite au moins une zone à risque ;
- transmettre ladite localisation de ladite au moins une zone à risque pour signaler une présence de ladite au moins une zone à risque en ladite localisation déterminée à un personnel évoluant sur et/ou autour de l'aéronef pendant lesdites opérations au sol.

Il est également proposé ici un aéronef comprenant un système de détermination de zones à risques tel que décrit ci-dessus.

Il est aussi proposé un produit programme d'ordinateur, comportant des instructions entraînant l'exécution, par un processeur, du procédé évoqué ci-dessus selon l'un quelconque de ses modes de réalisation, lorsque lesdites instructions sont exécutées par le processeur. Il est aussi proposé un support de stockage, stockant de telles instructions.

### BREVE DESCRIPTION DES DESSINS

Les caractéristiques de l'invention mentionnées ci-dessus, ainsi que d'autres, apparaîtront plus clairement à la lecture de la description suivante d'au moins un exemple de réalisation, ladite description étant faite en relation avec les dessins joints, parmi lesquels :
[Fig. 1] illustre schématiquement, en vue de côté, un aéronef équipé d'un système de détermination de zones à risque, selon un mode de réalisation ;
[Fig. 2] illustre schématiquement le système de détermination de zones à risque d'un aéronef, selon un mode de réalisation ;
[Fig. 3] illustre schématiquement un exemple de plateforme matérielle permettant d'implémenter, sous forme de circuiterie électronique, le système de détermination de zones à risque d'un aéronef, selon un mode de réalisation ;
[Fig. 4] illustre schématiquement différentes étapes d'un procédé de détermination de zones à risque, exécuté par le système de détermination, selon un mode de réalisation.
[Fig. 5] illustre schématiquement un exemple de détermination de plusieurs zones à risque par le système de détermination, selon un mode de réalisation ;
[Fig. 6] illustre schématiquement, en vue de dessus, un aéronef autour duquel des zones à risque ont été identifiées, selon un mode de réalisation ;
[Fig. 7] illustre schématiquement, en vue de dessus, un aéronef autour duquel des zones à risque ont été identifiées, selon un autre mode de réalisation ;
[Fig. 8] illustre schématiquement, en vue de dessus, un aéronef autour duquel des zones à risque ont été identifiées, selon un autre mode de réalisation.

### EXPOSE DETAILLE DE MODES DE REALISATION

Le principe général de la présente divulgation est de déterminer les zones à risque, c'est-à-dire de les identifier, puis de les localiser, dans une zone autour d'un aéronef pendant les phases au sol (e.g., roulage, stationnement...). Notamment, la présente divulgation a pour objectif d'alerter le personnel évoluant autour et/ou sur l'aéronef pendant les phases au sol, sur ces zones à risque en les signalant à l'aide de marqueurs visuels et/ou sonores. Il est ainsi possible d'avertir le personnel au sol (e.g., techniciens, opérateurs...) et/ou naviguant de l'emplacement précis de ces zones à risque autour de l'aéronef.

Les termes « zone autour d'un aéronef » et « autour d'un aéronef » désignent une zone géographique comprenant la localisation de l'aéronef. Par exemple, cette « zone autour d'un aéronef » s'étend sur quelques dizaines de mètres tout autour de l'aéronef.

Par la suite, le terme « risque » désigne une probabilité de survenue d'un danger (e.g., incendie, explosion, accident, électrocution...). Le risque peut être quantifié (e.g., selon différents niveaux : élevé, modéré, faible). Ainsi, une « zone à risque » désigne une zone géographique à l'intérieure de laquelle un niveau de risque d'un danger donné peut être quantifié. En dehors de la zone à risque, le niveau de risque d'un danger donné est considéré comme nul. En conséquence, pour des raisons de sécurité, un personnel au sol doit posséder des qualifications et équipements adéquats afin de pouvoir pénétrer dans une zone à risque et y effectuer des opérations (e.g. opérations de maintenance, ravitaillement...). Sinon, ce personnel ne peut être autorisé à pénétrer dans la zone à risque. Dans un exemple, pour les zones à risque d'atmosphère explosive (e.g., liée à la présence de vapeur de kérosène dans l'atmosphère), le personnel autorisé à pénétrer dans ces zones doit posséder des qualifications et des équipements dédiés à la gestion d'un tel risque.

Il existe différents types de risques associés à divers dangers pouvant être rencontrés autour d'un aéronef lors des phases au sol. Par exemple :
- un risque associé à un danger d'atmosphère explosive lié aux vapeurs de kérosène ou à la présence de dihydrogène dans l'atmosphère ;
- un risque associé à un danger de type « mécanique » lié à l'actionnement des éléments mobiles de l'aéronef comme le train d'atterrissage ou le système d'inversion de poussée ;
- un risque associé à un danger de type « moteur » lié au phénomène de souffle des moteurs (« *jet blast* » en anglais), ou de prise d'air des moteurs (« *ingestion around intake* » en anglais) ;
- un risque associé à un danger de type « électrique » lié au phénomène électrique autour de l'aéronef par exemple en lien avec les conditions météorologiques ;
- etc.

La **Fig. 1** illustre schématiquement, en vue de côté, un aéronef 100 équipé d'un système de détermination de zones à risque 101, selon un mode de réalisation.

Selon le mode de réalisation de la Fig. 1, le système de détermination de zones à risque 101 (aussi appelé par la suite système de détermination 101) est un équipement électronique embarqué dans l'aéronef 100. Par exemple, le système de détermination de zones à risque 101 fait partie d'une circuiterie électronique de l'avionique de l'aéronef 100.

Le système de détermination 101 est schématiquement et globalement illustré sur la **Fig. 2****,** selon un mode de réalisation.

Le système de détermination 101 est configuré pour communiquer avec différents systèmes de l'avionique embarqués dans l'aéronef 100.

En particulier, le système de détermination 101 est configuré pour communiquer avec des systèmes de l'avionique de l'aéronef 100 configurés pour surveiller un risque donné et en particulier un élément source de ce risque (e.g., vapeur de kérosène dans l'atmosphère, dihydrogène...). De tels systèmes sont aussi appelés par la suite « systèmes de surveillance de risques » SYS_S1, SYS_S2, SYS_S3. En particulier, ces systèmes de surveillance de risques SYS_S1, SYS_S2, SYS_S3 sont configurés pour surveiller des paramètres caractéristiques de l'élément source du risque (e.g., concentration et débit massique de dihydrogène dans l'atmosphère...). Pour cela, les systèmes de surveillance de risques SYS_S1, SYS_S2, SYS_S3 sont configurés pour recevoir des mesures de capteurs configurés pour mesurer ces paramètres. La position des capteurs sur l'aéronef 100 est également transmise aux systèmes de surveillance de risques SYS_S1, SYS_S2, SYS_S3 afin de pouvoir localiser l'origine du risque sur l'aéronef 100.

Le système de détermination 101 reçoit donc, en provenance des différents systèmes de surveillance de risques SYS_S1, SYS_S2, SYS_S3, des premières informations représentatives d'un ou plusieurs éléments sources d'un ou plusieurs risques comprenant : la nature d'un risque surveillé par au moins des systèmes de surveillance de risques SYS_S1, SYS_S2, SYS_S3 (e.g., risque d'atmosphère explosive), la localisation de l'origine de ce risque sur l'aéronef 100 (e.g., orifice de ventilation de l'aéronef 100), des mesures des paramètres caractéristiques des éléments sources de ce risque (e.g., concentration et débit massique de dihydrogène dans l'atmosphère).

En outre, le système de détermination 101 est configuré pour recevoir une information dite « de contexte opérationnel » représentative d'un contexte opérationnel de l'aéronef 100 au moment de la réception d'une demande de détermination de zones à risque. Cette information de contexte opérationnel est, par exemple, fournie par le personnel naviguant selon les manuels d'opérations dédiés à l'aéronef 100 *via* une interface homme-machine dédiée dans la cabine de pilotage. Alternativement, lorsqu'il n'y a pas de personnel naviguant à bord de l'aéronef 100, l'information de contexte opérationnel est, par exemple, fournie par le personnel au sol selon les manuels d'opérations dédiés à l'aéronef 100 *via* une interface homme-machine dédiée dans un centre de contrôle au sol.

Selon une première alternative, l'alimentation électrique du système de détermination 101 est fournie par l'aéronef 100, lorsqu'un réseau électrique de l'aéronef est sous tension. Selon une deuxième alternative, l'alimentation électrique du système de détermination 101 est fournie par un réseau électrique au sol.

En outre, le système de détermination 101 est configuré pour interagir avec des équipements EQ1, EQ2, EQ3, tels que : des émetteurs lasers, des radars photoniques, des avertisseurs sonores etc.

La **Fig. 3** illustre schématiquement un exemple de plateforme matérielle permettant d'implémenter, sous forme de circuiterie électronique, le système de détermination 101, selon un mode de réalisation.

La plateforme matérielle comporte, reliés par un bus de communication 310, un processeur ou CPU (« *Central Processing Unit* » en anglais) 301 ; une mémoire vive RAM (« *Random-Access Memory* » en anglais) 302 ; une mémoire morte 303, par exemple de type ROM (« *Read Only Memory* » en anglais) ou EEPROM (« *Electrically-Erasable Programmable ROM*» en anglais), telle qu'une mémoire Flash ; une unité de stockage, telle qu'un disque dur HDD (« *Hard Disk Drive* » en anglais) 304, ou un lecteur de support de stockage, tel qu'un lecteur de cartes SD (« *Secure Digital* » en anglais) ; et un gestionnaire d'interfaces COM 305.

Ainsi, le gestionnaire d'interfaces COM 305 permet au système de détermination 101 d'interagir avec les systèmes de l'avionique de l'aéronef 100, notamment les systèmes de surveillance de risques SYS_S1, SYS_S2, SYS_S3, et les équipements tels que décrits ci-dessus.

Le processeur 301 est capable d'exécuter des instructions chargées dans la mémoire vive 302 à partir de la mémoire morte 303, d'une mémoire externe, d'un support de stockage (tel qu'une carte SD), ou d'un réseau de communication. Lorsque la plateforme matérielle est mise sous tension, le processeur 301 est capable de lire de la mémoire vive 302 des instructions et de les exécuter. Ces instructions forment un programme d'ordinateur causant l'implémentation, par le processeur 301, de tout ou partie des étapes, procédés et fonctionnements décrits ici.

Tout ou partie des étapes, procédés et fonctionnements décrits ici peut ainsi être implémenté sous forme logicielle par exécution d'un ensemble d'instructions par une machine programmable, par exemple un processeur de type DSP (« *Digital Signal Processor* » en anglais) ou un microcontrôleur, ou être implémenté sous forme matérielle par une machine ou un composant électronique (« *chip* » en anglais) dédié ou un ensemble de composants électroniques (« *chipset* » en anglais) dédié, par exemple un composant FPGA (« *Field Programmable Gate Array* » en anglais) ou ASIC (« *Application Specific Integrated Circuit* » en anglais). D'une manière générale, le système de détermination 101 comporte de la circuiterie électronique adaptée et configurée pour implémenter tout ou partie des fonctionnements, procédés et étapes décrits ici.

La **Fig. 4** illustre schématiquement différentes étapes d'un procédé de détermination de zones à risque, exécuté par le système de détermination 101, selon un mode de réalisation.

Tout ou partie de ce procédé de détermination est implémenté par le système de détermination 101 décrit ci-dessus.

Préalablement à la détermination de zones à risque, le système de détermination 101 est en attente de réception d'une demande de détermination de zones à risque de la part du personnel naviguant ou du personnel au sol.

Pendant les phases au sol de l'aéronef 100 (e.g., roulage, stationnement, ravitaillement en carburant...), le système de détermination 101 est activé sur réception de cette demande de détermination de zones à risque. Plus généralement, le système de détermination 101 est activé par le personnel naviguant ou le personnel au sol dans la perspective d'opérations au sol à effectuer (e.g., maintenance, ravitaillement...). L'objectif étant d'alerter le personnel amené à évoluer autour et/ou sur l'aéronef 100 pendant les opérations au sol de la présence de zones à risque autour de l'aéronef 100.

Ainsi, au cours d'une étape 401, le système de détermination 101 reçoit, *via* une interface homme-machine, la demande de détermination de zones à risque. En particulier, selon un mode de réalisation, cette demande est effectuée par du personnel naviguant *via* une interface homme-machine de la cabine de pilotage (« *cockpit* » en anglais) de l'aéronef 100.

Alternativement, cette demande est effectuée par du personnel au sol *via* une interface homme-machine extérieure à l'aéronef 100, telle qu'une interface homme-machine dédiée d'un centre de contrôle au sol. C'est le cas, par exemple, pendant les premiers instants de mise en service de l'aéronef 100, lorsqu'il n'y a pas encore de personnel naviguant à bord.

Alternativement encore, cette demande est effectuée par du personnel au sol *via* une interface homme-machine intégrée à l'aéronef et accessible par le personnel au sol en ouvrant une trappe pratiquée dans le fuselage de l'aéronef. En particulier, cette trappe est localisée dans une partie inférieure du fuselage de façon à ce qu'elle soit facilement accessible par le personnel au sol.

Selon un mode de réalisation, cette demande de détermination de zones à risque est effectuée par le personnel naviguant, ou le personnel au sol, avant que les phases au sol au cours desquelles des opérations au sol sont effectuées ne commencent. Alternativement, cette demande de détermination de zones à risque est effectuée lorsque cela est uniquement nécessaire, par exemple, au cours de phases au sol spécifiques au cours desquelles des opérations au sol particulières sont effectuées (e.g., ravitaillement de l'aéronef 100). Alternativement ou additionnellement, cette demande de détermination de zones à risque est effectuée après autorisation des autorités aéroportuaires selon la règlementation en vigueur.

Selon un premier mode de réalisation, dit mode « automatique », sur réception de cette demande de détermination de zones à risque, au cours d'une étape 402, le système de détermination 101 obtient :
- en provenance de différents systèmes de surveillance de risques SYS_S1, SYS_S2, SYS_S3, des premières informations représentatives d'éléments sources de risques concernant différents risques (e.g., risque d'atmosphère explosive, risque de souffle moteur...) ;
- *via* l'interface homme-machine de la cabine de pilotage, ou du centre de contrôle au sol, une information de contexte opérationnel de l'aéronef 100 (e.g., roulage, stationnement, ravitaillement en carburant...).

Selon ce premier mode de réalisation, il est possible d'adapter à chaque risque, la détermination des zones à risque correspondantes en fonction du contexte opérationnel.

Selon ce premier mode de réalisation, au cours d'une étape 403, le système de détermination 101 détermine, pour un ou plusieurs risques, une ou plusieurs zones à risque, ainsi que leur localisation autour de l'aéronef 100, à partir des premières informations représentatives d'éléments sources des risques et de l'information de contexte opérationnel. Optionnellement, le système de détermination 101 détermine en outre une dimension de chaque zone à risque dont la localisation a été déterminée.

Ainsi, pour l'aéronef 100, il est possible d'adapter à tous les contextes opérationnels, la localisation et, le cas échéant, la dimension des zones à risque pour un ou plusieurs risques.

Afin d'illustrer ce mode « automatique », il est considéré un risque d'atmosphère explosive lié à l'émission dans l'atmosphère de vapeur de kérosène ou de dihydrogène au niveau des orifices de ventilation de l'aéronef 100. Le système de détermination 101 est en attente d'une demande de détermination de zones à risque. L'aéronef 100 arrive à une porte d'embarquement d'un aéroport. Selon la réglementation aéroportuaire en vigueur, l'activation du système de détermination 101 ne peut se faire que sur autorisation du centre de contrôle du trafic. Après autorisation du centre de contrôle du trafic, le personnel naviguant présent à bord de l'aéronef 100 active le système de détermination 101 en requérant, *via* une interface homme-machine de la cabine de pilotage de l'aéronef 100, la détermination des zones à risque associées au danger d'atmosphère explosive.

Sur réception de cette demande, le système de détermination 101 obtient alors :
- des premières informations représentatives d'éléments sources du risque associé à une atmosphère explosive. Le système de surveillance de risque dédié à la surveillance des éléments source d'atmosphère explosive fournit au système de détermination 101 les première informations suivantes : des mesures de capteurs de détection de dihydrogène dans l'atmosphère au niveau des orifices de ventilation de l'aéronef 100 telles que le débit massique de dihydrogène et la concentration de dihydrogène dans l'atmosphère autour des orifices de ventilation de l'aéronef 100, etc.
   et,
- une information de contexte opérationnel, fournie par le personnel naviguant.

Le système de détermination 101 détermine alors la ou les zones à risque d'atmosphère explosive autour de l'aéronef 100, ainsi que leur localisation.

Selon un mode de réalisation particulier de ce mode « automatique », le système de détermination 101 détermine différentes zones à risque correspondant à un niveau de risque d'un danger spécifique, ainsi que leur localisation. Dans un exemple, pour un danger tel qu'une atmosphère explosive liée à la présence de dihydrogène dans l'atmosphère, le niveau de risque dépend notamment du débit massique de dihydrogène mesuré par un capteur dédié, par exemple localisé au niveau d'un orifice de ventilation de l'aéronef 100.

La **Fig. 5** illustre schématiquement différentes zones à risque déterminées par le système de détermination, selon l'exemple ci-dessus. Le débit massique mesuré (e.g., 3g/s) par des capteurs au niveau d'un orifice de ventilation O est transmis au système de détermination 101 par le système de surveillance de risque dédié. Le système de détermination 101 détermine alors trois zones à risque dont le niveau de risque diffère :
- Zone 0 ou zone de limite supérieure d'explosion : zone dans laquelle la concentration en dihydrogène est trop élevée pour détoner (i.e., niveau de risque faible). Cette zone s'étend, par exemple, dans un rayon de 1m autour de l'orifice de ventilation, noté O, de l'aéronef 100 ;
- Zone 1 ou zone dont la concentration en dihydrogène est entre une limite supérieure et une limite inférieure d'explosion : zone où la probabilité de détonation est la plus élevée (i.e., niveau de risque élevé). Cette zone s'étend, par exemple, dans un rayon de 5m autour de l'orifice de ventilation O de l'aéronef 100 ;
- Zone 2 ou zone de limite inférieure d'explosion : zone dans laquelle la concentration de dihydrogène est trop faible pour détoner (i.e., niveau de risque faible). Cette zone s'étend dans un rayon supérieur à 5m autour de l'orifice de ventilation O de l'aéronef 100.

Selon un deuxième mode de réalisation, dit mode « manuel », une liste de scénarios est préalablement enregistrée dans une mémoire du système de détermination 101. Un scénario désigne l'association entre des zones à risque à déterminer pour un type de risque (e.g., risque d'atmosphère explosive, risque d'incendie...) avec un contexte opérationnel (e.g., roulage, stationnement, ravitaillement en carburant...).

Ainsi, il existe plusieurs scénarios pour un contexte opérationnel donné en fonction des différents risques pouvant être rencontrés par le personnel au sol pendant l'exécution des opérations au sol. Ou, autrement dit, il existe pour un risque donné plusieurs contextes opérationnels où il peut être rencontré par le personnel au sol pendant l'exécution des opérations au sol.

Un tel scénario est, par exemple, « *identifier les zones à risque d'atmosphère explosive pendant un ravitaillement de l'aéronef 100* ». Dans un autre exemple, un scénario est : « *identifier les zones à risque d'atmosphère explosive pendant un stationnement de l'aéronef 100* ». La sélection d'un scénario parmi la liste est effectuée par le personnel naviguant ou par le personnel au sol. Cette liste est définie lors d'une phase de conception du système de détermination 101, par exemple.

Ainsi, selon ce mode « manuel », au cours de l'étape 402, le système de détermination 101 reçoit, *via* l'interface homme-machine de la cabine de pilotage, ou du centre de contrôle au sol, la demande de détermination de zones à risque, ainsi qu'une information de scénario représentative d'un scénario sélectionné parmi la liste de scénarios enregistrée.

Puis, sur réception de cette demande et de cette information de scénario, au cours de l'étape 402, le système de détermination 101 obtient des premières informations représentatives d'éléments sources du risque correspondant au scénario sélectionné (e.g., risque d'atmosphère explosive).

Selon ce deuxième mode de réalisation, il est possible de limiter la détermination des zones à risque à un contexte opérationnel particulier et un risque particulier. Cela permet donc de se limiter à l'identification, puis la signalisation de zones à risque essentielles. Dans le cas où la réglementation aéroportuaire en vigueur n'autorise pas la signalisation par des marqueurs visuels et/ou sonores de certaines zones à risque, ce mode « manuel » permet de sélectionner uniquement le contexte opérationnel et le risque pour lesquels la règlementation autorise la signalisation des zones à risque.

Puis, selon le mode « manuel », au cours d'une étape 403, le système de détermination 101 détermine, à partir des informations de risque et de l'information de scénario, une ou plusieurs zones à risque, ainsi que leur localisation, pour le risque correspondant au scénario sélectionné. Optionnellement, le système de détermination 101 détermine en outre une dimension de chaque zone à risque dont la localisation a été déterminée.

Ainsi, pour l'aéronef 100, il est possible d'adapter la localisation et, le cas échéant, la dimension des zones à risque pour le risque correspondant au scénario sélectionné.

Selon un mode particulier du mode « manuel », le système de détermination 101 est en attente de la sélection d'au moins un autre scénario pour déterminer en parallèle d'autres zones à risque.

Selon un mode de réalisation, la dimension des zones à risque dépend d'un paramètre caractéristique de l'élément source d'un risque donné. La Fig. 6 illustre schématiquement, en vue de dessus, l'aéronef 100 autour duquel des zones à risque ont été déterminées, selon un mode de réalisation. Dans un exemple, pour les zones à risque ayant pour origine un danger d'atmosphère explosive, la dimension des zones à risque peut être adaptée sur la base de la concentration en dihydrogène dans l'atmosphère et/ou sur la base des conditions météorologiques et/ou sur la base d'autres informations fournies par les systèmes de surveillance de risque. Ainsi, une première zone ZR1 est inférieure à une deuxième zone ZR2.

Optionnellement, le système de détermination 101 ajoute une marge prédéterminée lors de la détermination de la dimension des zones à risque. Cette marge prédéterminée dépend de la règlementation aéroportuaire en vigueur. Dans un exemple, pour un danger de type atmosphère explosive lié à la présence de dihydrogène dans l'atmosphère, le risque réel est d'un mètre autour de l'orifice de ventilation de l'aéronef 100, mais la règlementation aéronautique exige qu'une marge d'un mètre supplémentaire soit ajoutée. Le système de détermination 101 ajoute donc cette marge prédéterminée lors de la détermination de la dimension des zones à risques.

Selon un mode de réalisation, s'il n'y a aucune zone à risque déterminée par le système de détermination 101, l'absence de zones à risque doit être confirmée par le système de détermination 101 au personnel évoluant autour et/ou sur l'aéronef 100 *via* des équipements dédiés, tels qu'un émetteur laser et/ou un avertisseur sonore.

Selon un mode de réalisation, le système de détermination 101 demande une confirmation de la détermination des zones à risque autour de l'aéronef 100 au personnel naviguant ou au personnel au sol. Cette demande de confirmation est faite, par exemple, *via* l'interface homme-machine de la cabine de pilotage ou du centre de contrôle au sol.

Selon un mode de réalisation, en cas d'absence de premières informations représentatives d'éléments sources de risques en provenance des systèmes de surveillance de risque SYS_S1, SYS_S2, SYS_S3, le système de détermination 101 détermine les zones à risque correspondant à une situation qui est la pire situation envisageable afin de prévenir tous les risques et d'identifier toutes les zones à risque possibles en toutes les localisations possibles. C'est le cas, par exemple, lorsque le système de détermination 101 n'est plus en communication avec les systèmes de surveillance de risque SYS_S1, SYS_S2, SYS_S3.

Au cours d'une étape 404, le système de détermination 101 transmet les informations concernant la localisation et, le cas échéant la dimension des zones à risque identifiée à des équipements embarqués dans l'aéronef 100 et/ou des équipements de support au sol (« *Ground Support Equipement* » en anglais) pour signaler ces zones à risque *via* des marqueurs visuels et/ou sonores.

Ces équipements sont par exemple : des émetteurs laser, des radars photoniques, des avertisseurs sonores, etc.

Il est ainsi possible d'alerter le personnel évoluant autour et/ou sur l'aéronef 100 pendant des opérations au sol de la présence de zones à risque. Avantageusement, il est possible de mettre en évidence des zones à risque pour lesquelles il est nécessaire d'avoir des habilitations ou certifications spécifiques, selon la règlementation en vigueur.

Selon un mode de réalisation, les zones à risque identifiées sont affichées au sol à l'aide d'émetteurs laser signalant au personnel la présence des zones à risques autour de l'aéronef 100. Ces émetteurs lasers peuvent être embarqués dans l'aéronef 100. Ils sont, par exemple, répartis le long de l'aéronef 100 pour pouvoir couvrir toutes les zones à risques possibles autour de l'aéronef 100. Le nombre et la position des émetteurs lasers au sein de l'aéronef 100 dépendent du type de risque et de l'origine de ce risque sur l'aéronef 100.

Alternativement ou additionnellement, les émetteurs lasers sont positionnés au sol autour de l'aéronef 100 en tant qu'équipements de support au sol par des opérateurs. Ces équipements de support au sol sont en communication avec le système de détermination 101 de l'aéronef 100 pour signaler la ou les zones à risques.

Ainsi, il est possible de signaler à l'aide d'indicateurs visuels la localisation et la dimension des zones à risques autour de l'aéronef 100. En particulier, il est possible d'identifier où les zones à risques commencent *via* la projection de lignes au sol à l'aide d'émetteurs lasers. Il est possible d'avertir le personnel des zones à risques dans lesquelles il peut aller s'il est qualifié et possède l'équipement adéquat, ou au contraire, les zones à risques à éviter.

Selon un autre mode de réalisation, des radars de type photonique peuvent être utilisés en complément ou indépendamment des émetteurs lasers. L'utilisation de radars photoniques permet de détecter toute entrée non autorisée et/ou non attendue dans les zones à risques.

La **Fig. 7** illustre schématiquement, en vue de dessus, un aéronef autour duquel des zones à risque ont été identifiées, selon un autre mode de réalisation. Selon la Fig. 7, des radars photoniques sont utilisés en compléments ou indépendamment d'émetteurs lasers. Les émetteurs lasers permettent de signaler par un indicateur visuel, tel qu'une ligne laser au sol, les différentes zones à risques ZR1 à ZR3. Les radars photoniques scannent l'intérieur de ces zones à risques afin de détecter toutes entrées non autorisées ou non attendues dans ces zones à risques ZR1 à ZR3. Lorsque qu'une entrée non autorisée ou non attendue est détectée par un radar photonique, une alarme est transmise vers la cabine de pilotage de l'aéronef 100 et à tout le personnel au sol.

Les radars photoniques peuvent être installés à bord de l'aéronef 100 ou être utilisés comme équipement de support au sol. Avantageusement, l'utilisation des radars photoniques est possible dans des conditions environnementales difficiles telles que le brouillard, la poussière, la pluie etc.

Selon un mode de réalisation, des avertisseurs sonores peuvent être utilisés pour communiquer avec tout le personnel au sol extérieur à l'aéronef 100. Les avertisseurs sonores peuvent être utilisés en complément des émetteurs lasers.

Dans un exemple d'utilisation, les avertisseurs sonores sont utilisés pour prévenir le personnel au sol en cas de modification de la dimension et/ou de la localisation des zones à risques. Dans un autre exemple d'utilisation, les avertisseurs sonores sont utilisés pour prévenir le personnel au sol de problèmes majeurs et/ ou en cas de besoin de communication avec la cabine de pilotage ou les systèmes de surveillance de risque SYS_S1, SYS_S2, SYS_S3.

Des avertisseurs sonores peuvent également être utilisés en complément de l'utilisation de radar photonique pour prévenir de l'entrée non autorisée et/ou non attendue dans une zone à risques.

La **Fig. 8** illustre schématiquement, en vue de dessus, un aéronef autour duquel des zones à risque ont été identifiées, selon un autre mode de réalisation. Selon le mode de réalisation de la Fig. 8, la signalisation des zones à risques peut être effectuée :
- soit par signalisation des contours ou bords des zones à risques (voir partie gauche de l'aéronef 100) ;
- soit par signalisation d'une surface correspondant à la zone à risques complète (voir partie droite de l'aéronef 100).

## Revendications

1. Procédé de détermination d'au moins une zone à risque dans une zone autour d'un aéronef (100) pendant une exécution d'opérations au sol autour de et/ou sur l'aéronef (100), le risque correspondant à un risque de danger, à l'intérieur de ladite zone à risque, pour des personnels évoluant autour et/ou sur l'aéronef,
ledit procédé étant exécuté par un système de détermination de zones à risques (101) comprenant de la circuiterie électronique, configurée pour : à réception d'une demande de détermination d'au moins une zone à risque :
- obtenir (402) des premières informations représentatives d'au moins un élément source d'au moins un risque,
- obtenir (402) une information de contexte opérationnel représentative d'un contexte opérationnel de l'aéronef (100) pendant lesdites opérations au sol,
- déterminer (403), à partir desdites premières informations et de ladite information de contexte opérationnel, ladite zone à risque et une localisation de ladite au moins une zone à risque ;
- transmettre (404) ladite localisation de ladite au moins une zone à risque pour signaler une présence de ladite au moins une zone à risque en ladite localisation déterminée à un personnel évoluant sur et/ou autour de l'aéronef (100) pendant lesdites opérations au sol.

2. Procédé de détermination selon la revendication 1, dans lequel le risque correspond à au moins un risque parmi :
- un risque associé à un danger d'atmosphère explosive lié aux vapeurs de kérosène ou à la présence de dihydrogène dans l'atmosphère ;
- un risque associé à un danger de type « mécanique » lié à l'actionnement des éléments mobiles de l'aéronef comme un train d'atterrissage ou un système d'inversion de poussée ;
- un risque associé à un danger de type « moteur » lié à un phénomène de souffle des moteurs, ou de prise d'air des moteurs ;
- un risque associé à un danger de type « électrique » lié à un phénomène électrique autour de l'aéronef.

3. Procédé de détermination selon la revendication 1 ou 2, dans lequel ladite information de contexte opérationnel est obtenue à partir d'une sélection dans une liste de scénarios opérationnels comprenant au moins un scénario.

4. Procédé de détermination selon l'une des revendications 1 à 3, dans lequel ladite demande de détermination de ladite au moins une zone à risque provient :
- d'une interface homme-machine d'une cabine de pilotage dudit l'aéronef (100),
- d'une interface homme-machine intégrée à l'aéronef et accessible par une trappe pratiquée dans le au fuselage de l'aéronef, ou
- d'une interface homme-machine d'un centre de contrôle.

5. Procédé de détermination selon la revendication 4, comprenant en outre :
réceptionner une confirmation de détermination de ladite au moins une zone à risque en provenance : de l'interface homme-machine de la cabine de pilotage de l'aéronef (100), de l'interface homme-machine intégrée à l'aéronef et accessible par la trappe, ou de l'interface homme-machine du centre de contrôle.

6. Procédé de détermination selon l'une quelconque des revendications 1 à 5, dans lequel transmettre ladite localisation de ladite au moins une zone à risque comprend :
transmettre ladite localisation déterminée à des équipements embarqués dans l'aéronef (100) et/ou des équipements de support au sol.

7. Procédé de détermination selon la revendication 6, dans lequel les équipements embarqués dans l'aéronef (100) et les équipements de support au sol sont choisis parmi :
- des émetteurs lasers,
- des radars photoniques,
- des avertisseurs sonores.

8. Procédé de détermination selon l'une quelconque des revendications 6 à 7, comprenant en outre : afficher par lesdits équipements embarqués dans l'aéronef (100) et/ou les équipements de support au sol, un contour de ladite au moins une zone à risque, ou une surface de ladite au moins une zone à risque.

9. Système (101) de détermination d'au moins une zone à risque dans une zone autour d'un aéronef (100) pendant une exécution d'opérations au sol autour de et/ou sur l'aéronef (100), le risque correspondant à un risque de danger, à l'intérieur de ladite zone à risque, pour des personnels évoluant autour et/ou sur l'aéronef,
ledit système de détermination de zones à risques (101) comprenant de la circuiterie électronique, configurée pour : à réception d'une demande de détermination d'au moins une zone à risque :
- obtenir (402) des premières informations représentatives d'au moins un élément source d'au moins un risque ,
- obtenir (402) une information de contexte opérationnel représentative d'un contexte opérationnel de l'aéronef (100) pendant lesdites opérations au sol,
- déterminer (403), à partir desdites premières informations et de ladite information de contexte opérationnel, ladite zone à risque et une localisation de ladite au moins une zone à risque ;
- transmettre (404) ladite localisation de ladite au moins une zone à risque pour signaler une présence de ladite au moins une zone à risque en ladite localisation déterminée à un personnel évoluant sur et/ou autour de l'aéronef (100) pendant lesdites opérations au sol.

10. Aéronef (100) comprenant un système de détermination de zones à risques (101) selon la revendication 9.

11. Produit programme d'ordinateur, comportant des instructions entraînant l'exécution, par un processeur, du procédé selon l'une quelconque des revendications 1 à 8, lorsque lesdites instructions sont exécutées par le processeur.

12. Support de stockage, stockant un programme d'ordinateur comportant des instructions entraînant l'exécution, par un processeur, du procédé selon l'une quelconque des revendications 1 à 8, lorsque lesdites instructions sont lues et exécutées par le processeur.
